# FASCICULE DE BREVET EUROPEEN

(11) **EP 2 507 865 B1**
(45) Date de publication et mention de la délivrance du brevet: **23.05.2018**
(21) Numéro de dépôt: 10787421.6
(22) Date de dépôt: 03.12.2010
(51) Int. Cl.: H01P 5/02, H03H 7/42

(54) **TRANSFORMATEUR D'IMPEDANCE DE PUISSANCE VHF/UHF PLANAIRE COMPACT**
KOMPAKTER PLANARER VHF/UHF-LEISTUNGSIMPEDANZTRANSFORMATOR
COMPACT PLANAR VHF/UHF POWER IMPEDANCE

(30) Priorité: 04.12.2009 FR 0905875
(43) Date de publication de la demande: 10.10.2012
(73) Titulaire: Thales, 92400 Courbevoie (FR)
(72) Inventeur: BERTRAM, Pierre, F-49510 Jallais (FR)
(74) Mandataire: Lucas, Laurent Jacques
(86) Numéro de dépôt international: PCT/EP2010/068808
(87) Numéro de publication internationale: WO 2011/067368

(56) Documents cités:
- EP-A1- 1 383 145
- WO-A1-03/088410
- US-A- 5 497 137
- US-A1- 2003 020 568
- US-A1- 2006 145 786
- US-B1- 6 278 340
- US-B1- 6 396 362

## Description

L'invention concerne les dispositifs radiofréquences fonctionnant dans les bandes de fréquences VHF et UHF et en particulier un transformateur d'impédance pour amplificateur RF large bande.

Les circuits amplificateurs radiofréquences (RF) utilisent des réseaux d'adaptation d'impédance (ou transformateurs d'impédance) afin d'optimiser le transfert de puissance entre une source RF, des transistors amplificateurs RF et une charge. Dans le cas de très larges bandes passantes, ces transformateurs d'impédance sont généralement réalisés à l'aide de lignes de transmission qui prennent souvent la forme de câbles coaxiaux interconnectés.

Par exemple, les amplificateurs RF large bande utilisent, notamment dans le cas de fortes puissances, des transistors montés en push pull, ayant chacun une entrée de signal et une sortie RF de puissance symétrique. Leurs entrées et sorties RF ont des impédances bien plus faible que celle des lignes de transmission habituelles de 50Ω. L'utilisation de transformateurs d'impédance en entrée et en sortie du transistor amplificateur s'avère donc nécessaire pour obtenir un transfert de puissance optimal.

La figure 1 montre un exemple schématique de réalisation d'un étage amplificateur RF push-pull typique utilisant de tels transformateurs.

L'étage amplificateur de la figure 1a comporte deux transistors amplificateurs A et B montés en push-pull, un transformateur d'entrée Te et un transformateur de sortie Ts à entrées et sorties symétriques pour adapter les impédances respectives de l'entrée et de la sortie de l'étage amplificateur, par l'intermédiaire d'un balun d'entrée Be et d'un balum de sortie Bs, aux faibles impédances d'entrée et de sortie des transistors A et B. Le balun d'entrée Be et le balun de sortie Bs effectuent respectivement une liaison entre l'entrée E, la sortie S, asymétriques de l'amplificateur et les accès symétriques des transformateurs.

Un générateur d'impédance 50 Ω applique un signal RF à amplifier à l'entrée E asymétrique du balun d'entrée Be formant l'entrée de l'amplificateur. La sortie asymétrique S du balun de sortie Bs formant la sortie de l'étage amplificateur est appliquée à une charge 50 Ω.

Il faut noter que le terme balun est une contraction des termes anglais BALanced (équilibré, balance) et UNbalanced (déséquilibré, non balancé).

La figure 2a montre un schéma d'un exemple de principe d'un transformateur d'impédance à lignes coaxiales de l'état de l'art.

Le transformateur de la figure 2a effectue une transformation d'impédance d'un accès Eh haute impédance vers un accès Eb basse impédance, dans cet exemple l'impédance de l'accès Eh est de 50Ω et l'impédance de l'accès Eb est de 12,5 Ω. Le transformateur de la figure 2a comporte deux lignes coaxiales L1, L2 d'impédance caractéristique Zc = 25Ω comportant chacune un conducteur interne Ci et un conducteur externe Ce entourant le conducteur interne.

Les deux lignes L1, L2 sont connectées en série du côté de leur accès haute impédance Eh et en parallèle du côté de leur accès basse impédance Eb. A cet effet, du côté de l'accès haute impédance du transformateur, les conducteurs externes Ce des deux lignes L1, L2 sont reliés ensemble et éventuellement à un potentiel de référence par exemple une masse M. Du côté de l'accès basse impédance du transformateur, le conducteur interne Ci d'une des lignes est relié au conducteur externe Ce de l'autre ligne et réciproquement. L'entrée et la sortie de signal RF s'effectuent de façon symétrique par les deux conducteurs internes Ci des lignes coaxiales.

Le rapport de transformation d'impédance reste figé, théoriquement égal à 4 dans le cas du transformateur de la figure 2a.

L'utilisation de blocs de ferrites entourant les lignes coaxiales (non représentés sur la figure) permet d'élargir la bande passante du transformateur vers les fréquences basses.

La figure 2b montre un schéma d'implantation simplifié d'un étage amplificateur RF.

L'étage amplificateur comporte, sur un circuit imprimé 10 un boîtier 20 avec deux transistors pour montage en push pull, un transformateur d'entrée T1 et un transformateur de sortie T2 selon le schéma de la figure 2a.

Le transformateur d'entrée T1 comporte deux lignes Le1 et Le2 montées en série du côté de son accès Eh haute impédance et en parallèle du côté de son accès Eb basse impédance, tel que représenté à la figure 2b. Les conducteurs internes Ci des deux lignes relient, par l'intermédiaire d'un bloc d'adaptation 24, les entrées e1, e2 des deux transistors du boîtier 20.

Le transformateur de sortie T2 réalisé comme le transformateur d'entrée T1 comporte deux lignes coaxiales Ls1 et Ls2 et est connecté par son accès Eb basse impédance aux sorties s1, s2 des transistors du boîtier 20, son accès Eh haute impédance étant destiné à être connecté à une charge non représentée sur la figure.

Les lignes Le1, Le2, Ls1, Ls2 des transformateurs T1, T2 sont ici enroulées pour diminuer leur encombrement dans l'amplificateur.

Ce type de réalisation de la figure 2b avec transformateurs en lignes coaxiales enroulées reste artisanale, ce qui impacte le coût de réalisation et l'encombrement (surtout en longueur) de l'étage amplificateur.

Pour limiter l'encombrement des transformateurs d'impédance RF, certaines réalisations de l'état de l'art utilisent des circuits imprimés pour remplacer les lignes coaxiales. Ces réalisations sont très nombreuses et certaines sont commercialement disponibles mais pour des bandes passantes et surtout des puissances modestes.

On ne citera que 2 exemples particuliers sur la base desquels seront présentés les avantages de l'invention proposée.

Les figures 3a et 3b représentent des vues en coupe transversales et de face d'une réalisation d'un transformateur d'impédance de l'état de l'art décrite dans une publication de Georg Boeck, 0-7803-9342-2/05/$20.00 © 2005 IEEE.

Le transformateur d'impédance de la figure 3a est réalisé sur un circuit imprimé multicouche 30 à quatre couches métallisées intégrant des lignes rectangulaires de type micro-ruban.

La figure 3a montre une vue en coupe transversale du circuit imprimé à quatre couches dans une zone comportant des lignes d'impédance Z_{L} de 25Ω et des lignes d'impédance Z_{L} de 50Ω.

Ces lignes coaxiales rectangulaires peuvent présenter des impédances Z_{L} de 25Ω ou de 50Ω ohms suivant la disposition choisie, permettant ainsi d'intégrer le transformateur qui utilise des lignes 25 ohms, au sein d'un circuit 50 ohms.

La figure 3b montre une vue de dessus du transformateur d'impédance de la figure 3a. Les lignes micro-rubans sont entrelacées en spirale afin de diminuer l'encombrement, ce qui oblige à de nombreux croisements des lignes préjudiciables aux performances et à la tenue en puissance. Des vias 32 assurent l'interconnexion entre les différentes métallisations des couches du circuit imprimé.

La réalisation des figures 3a et 3b convient uniquement à des utilisations à très faible niveau de signal du fait de la topologie en spirale utilisée, préjudiciable aux performances, notamment aux pertes d'insertion.

La figure 4a montre une vue en perspective d'une autre réalisation d'un transformateur d'impédance de l'état de l'art. La figure 4b une vue en coupe transversale du transformateur de la figure 4a.

Dans la réalisation de la figure 4a les problèmes des nombreux croisements de lignes de la réalisation des figures 3a et 3b ne se posent pas du fait d'une topologie de réalisation basée sur une simple paire de pistes formant des lignes repliées en forme de U. A cet effet, le transformateur des figures 4a et 4b comporte un substrat 40 double face ayant des métallisations sur ses deux faces formant des lignes L1, L2 de type micro ruban interconnectées par des transitions conductrices entre faces.

La réalisation de la figure 4a comporte :
- un conducteur 308 (ou métallisation) sur une face 44 du substrat 40 et une autre conducteur 316 face au premier sur l'autre face 46 du substrat 40 pour former la première ligne L1 micro ruban en forme de U,
- une deuxième ligne micro ruban L2 comportant un conducteur 304 (ou métallisation) sur la face 44 du substrat et une autre conducteur 316 face au premier sur l'autre face du substrat 40 pour former la deuxième ligne L2 micro-ruban en forme de U symétrique par rapport à la première L1.

Du côté d'une extrémité 50 du substrat, les extrémités libres des conducteurs 308, 304 de la même face 44 du substrat 40, des deux lignes L1, L2 forment les ports 5, 3 d'entrée série (accès haute impédance), les extrémités des conducteurs 316, 312 de l'autre face 46 du substrat 40 sont reliées ensemble pour former un port 4, ou point commun.

Du coté de l'autre extrémité du substrat 52 opposée à la première 50, l'extrémité du conducteurs 304 de la ligne L2, de la face 44 du substrat 40 et l'extrémité du conducteurs 316 de la ligne L1, de l'autre face 46 du substrat 40 sont reliées ensemble à un port 2 de sortie et l'extrémité du conducteur 312 de la ligne L2, de l'autre face du substrat 46 et l'extrémité du conducteur 308 de la ligne L1, de la face du substrat 44 sont reliées ensemble à un port 1, les ports 1 et 2 formant l'accès basse impédance parallèle du transformateur de la figure 3a.

Cette autre réalisation des figures 4a et 4b, bien qu'elle permette une bonne tenue en puissance, comporte l'inconvénient être encombrante, en outre, le rapport de transformation d'impédance reste figé (théoriquement égal à 4).

Un document US 6 396 362 A1 divulgue un transformateur d'impédances de type Balun en technologie multicouches compact. Un document US 2006/145786 A1 présente un filtre passe bande utilisant un convertisseur de type Balun. Un document WO 03/088410 A1 présente un réseau d'adaptation électrique pourvu d'une ligne de transformation d'impédance. Un document US 5 497 137 A présente un transformateur d'impédance du type « chip ».

Pour diminuer le volume nécessaire à l'implantation d'un transformateur d'impédance RF, l'invention propose un transformateur d'impédances fonctionnant dans les bandes de fréquences VHF et UHF ayant un accès Eb basse impédance parallèle et un accès Eh haute impédance série, destiné à être connecté sur un circuit imprimé (130),
caractérisé en ce qu'il est constitué d'un circuit multicouche comportant un grand côté pour sa connexion sur le circuit imprimé, au mois trois couches, une première couche externe séparée d'une deuxième couche externe de même épaisseur par au moins une couche interne d'épaisseur au moins quatre fois supérieure à l'épaisseur des couches externes, chaque couche externe comportant deux faces métallisées pour former des conducteurs électriques, une face interne comportant un conducteur électrique interne et une face externe comportant un conducteur électrique externe en vis-à-vis du conducteur électrique interne pour former une ligne micro-ruban sur chacune des deux couches externes, les deux lignes micro-ruban étant symétriques par rapport à un plan central du circuit multicouche parallèle aux faces externes, le circuit multicouche comportant :
- à deux extrémités en vis-à-vis des lignes micro-ruban, une connexion électrique respective entre l'extrémité du conducteur interne d'une des lignes micro-ruban et l'extrémité du conducteur externe de l'autre ligne micro-ruban pour réaliser l'accès Eb base impédance parallèle,
- aux deux autres extrémités en vis-à-vis des dites lignes micro-ruban, une autre connexion électrique entre les extrémités des conducteurs électriques internes des deux lignes micro-ruban, pour réaliser l'accès Eh haute impédance série,
l'une et l'autre des extrémités des lignes micro-ruban, comportant respectivement l'accès Eb basse impédance parallèle et l'accès Eh haute impédance série, étant sur le grand côté du circuit multicouche et à proximité l'une de l'autre pour limiter la surface de connexion avec le circuit imprimé.

Avantageusement les lignes micro-ruban symétriques comportent des impédances variant progressivement entre leurs deux extrémités d'une impédance faible à une impédance forte afin de modifier le rapport de transformation d'impédances.

Dans une réalisation du transformateur d'impédances, pour des raisons technologiques, la couche interne est constituée de deux couches superposées, pour former un circuit multicouche à quatre couches parfaitement symétrique.

Dans une autre réalisation, les conducteurs électriques des lignes micro-ruban sont au moins partiellement sous forme de serpentin le long d'un même axe XX' parallèle au grand côté du circuit multicouche comportant les accès haute Eh et basse Eb impédance, pour diminuer la taille du circuit multicouche.

Dans une autre réalisation, les largeurs des conducteurs externes et internes varient progressivement, d'une de leurs extrémités à l'autre le long des lignes micro-ruban, d'une certaine largeur initiale vers une largeur plus faible finale pour obtenir la variation progressive de l'impédance faible vers l'impédance forte des lignes micro-ruban.

Dans une autre réalisation, les conducteurs électriques des lignes micro-ruban comportent :
- des premières parties droites perpendiculaires au grand côté du circuit multicouche comportant les extrémités des conducteurs électriques formant les accès haute Eh et basse Eb impédance,
- des deuxièmes parties, de part et d'autre des accès haute Eh et basse impédance Eb, en forme de serpentin selon un axe XX' parallèle au grand côté du circuit multicouche,
- des troisièmes parties droites parallèles à l'axe XX' par-dessus les parties des conducteurs électriques en forme de serpentin.

Dans une autre réalisation, le grand côté du circuit multicouche comporte un décrochement respectif, de part et d'autre des accès haute Eh et basse Eb impédance, de profondeur P ayant des bords parallèles au grand côté, les dits décrochements étant réalisés pour laisser de la place, sous le transformateur, à des composants éventuels situés sur le circuit imprimé (ou carte mère) sur lequel le transformateur est destiné à être connecté.

Dans une autre réalisation, l'épaisseur de chacune des couches externes est de 100µm, l'épaisseur de la couche interne étant de 1600µm.

Dans une autre réalisation, la couche interne est formée par deux couches internes superposées de 800µm d'épaisseur chacune.

Dans une autre réalisation, le rapport Rz de transformation entre l'impédance de l'accès Eh haute impédance et celle de l'accès Eb basse impédance peut être compris entre 2 et 9.

L'invention sera mieux comprise à l'aide d'un exemple de réalisation d'un transformateur d'impédance selon l'invention en référence aux figures indexées dans lesquelles,
- la figure 1, déjà décrite, montre un exemple schématique de réalisation d'un étage amplificateur RF push-pull de l'état de l'art,
- la figure 2a, déjà décrite, montre un schéma de principe d'un transformateur d'impédance à lignes coaxiales de l'état de l'art.
- la figure 2b, déjà décrite, montre un schéma d'implantation simplifié d'un étage amplificateur RF,
- Les figures 3a et 3b, déjà décrites, représentent des vues en coupe transversale et de face d'une réalisation d'un transformateur d'impédance de l'état de l'art,
- la figure 4a, déjà décrite, montre une vue en perspective d'une autre réalisation d'un transformateur d'impédance de l'état de l'art,
- la figure 4b, déjà décrite, une vue en coupe transversale du transformateur de la figure 4a,
- les figures 5a et 5b montrent respectivement une vue de dessous et une vue de face d'un transformateur RF, selon l'invention, comportant un circuit multicouche,
- la figure 5c montre une vue partielle en coupe transversale du circuit multicouche du transformateur de la figure 5a,
- les figures 5d et 5e montrent l'interconnexion entre conducteurs du transformateur des figures 5a, 5b et 5c et,
- la figure 6 montre une vue simplifiée en perspective d'un étage amplificateur RF comportant le transformateur selon l'invention de la figure 5b.

Les figures 5a et 5b montrent respectivement une vue de dessous et une vue de face d'un transformateur RF, selon l'invention, comportant un circuit multicouche.

La figure 5c montre une vue partielle en coupe transversale du circuit multicouche du transformateur de la figure 5a.

Le transformateur des figures 5a à 5b comporte un substrat multicouche 60 de forme rectangulaire, de longueur L de hauteur H et d'épaisseur E, ayant deux grands côtés 62, 64 parallèles et deux petits côtés 66, 68 perpendiculaires aux grands côtés.

Le transformateur comporte, dans cet exemple de réalisation, trois couches superposées (voir figure 5c), une première couche externe Ce1 séparée par une deuxième couche externe Ce2, de même épaisseur ex, par une couche interne Ci d'épaisseur ec très supérieure à celle des couches externes.

On considère qu'une couche interne Ci d'épaisseur très supérieure ou sensiblement supérieure à l'épaisseur des couches externes Ce est réalisée lorsque l'épaisseur de cette couche interne Ci est au moins quatre fois supérieure à l'épaisseur de la couche externe.

A titre d'exemple, dans la réalisation du circuit multicouche représenté en coupe à la figure 5c, l'épaisseur de chacune des couches externes est ex = 100µm, l'épaisseur de la couche interne est ec = 1600µm. La couche interne Ci peut être aussi formée par deux couches internes superposées de 800µm chacune.

La première couche externe Ce1 comporte deux faces métallisées, une face interne 70 ayant une métallisation formant un conducteur interne 72 et une face externe 74 ayant une métallisation formant un conducteur externe 76 en vis-à-vis du conducteur interne. Les deux conducteurs interne et externe 72, 76 de la première couche externe Ce1 forment une première ligne L1 de type micro-ruban.

La deuxième couche externe Ce2 comporte deux faces métallisées, une face interne 80 ayant une métallisation formant un conducteur interne 82 et une face externe 84 ayant une métallisation formant un conducteur externe 86 en vis-à-vis du conducteur interne. Les deux conducteurs 82, 86 de la deuxième couche externe Ce2 forment une deuxième ligne L2 de type micro ruban symétrique de la première par rapport à un plan de symétrie PC du circuit multicouche 60, parallèle et à égale distance des faces externes 74, 84.

Dans cette réalisation les conducteurs électriques 72, 76, 82, 86 des couches externes sont superposés par l'intermédiaire des différentes couches Ce1, Ci, Ce2 du circuit multicouche 60.

Dans le transformateur de la figure 5b :
- d'une part, les métallisations des couches externes du circuit multicouches formant les conducteurs électriques 72, 76, 82, 86 ont des largeurs variant progressivement d'une extrémité à l'autre des lignes L1 et L2, d'une certaine largeur Le initiale vers une largeur plus faible Lf finale, pour obtenir une variation progressive de l'impédance des lignes L1, L2, entre leurs deux extrémités soit, d'une impédance faible Zb, à l'extrémité de largeur Le initiale, vers une impédance forte Zf vers l'autre extrémité de largeur finale Lf plus faible,
- d'autre part, les extrémités des dits conducteurs électriques 72, 76, 82, 86 sont sur un même bord d'un grand côté 64 du circuit multicouche 60 dans une zone centrale dudit substrat multicouche (voir figure 5b).

Les métallisations des couches externes Ce1, Ce2 sont réalisées pour obtenir une longueur L réduite du substrat multicouche 60 mais en respectant une hauteur maximale H à ne pas dépasser pour l'intégration ou la connexion, à un circuit imprimé (ou carte mère), sur lequel le transformateur sera connecté, comme décrit par la suite.

A cet effet, dans cette réalisation, les conducteurs électriques des lignes L1, L2 comportent :
- des premières parties droites 100, 102 perpendiculaires au grand côté 64 du circuit multicouche 60 comportant les extrémités des conducteurs électriques formant les accès haute Eh et basse Eb impédance,
- des deuxièmes parties 104, 106, de part et d'autre des accès haute Eh et basse impédance Eb, en forme de serpentin selon un axe XX' parallèle au grand côté 64 du circuit multicouche 60,
- des troisièmes parties droites 108 parallèles à l'axe XX' par-dessus les parties des conducteurs électriques en forme de serpentin,
tel que représenté à la figure 5b.

Le circuit multicouche 60 comporte, du côté des accès haute Eh et basse Eb impédance du transformateur, un décrochement respectif 110, 112 de part et d'autre des dits accès, de profondeur P, chacun des décrochements ayant des bords parallèles aux grands côtés 62, 64.

Les décrochements 110, 112 sont réalisés pour laisser la place, sous le transformateur, à des composants éventuels câblés sur le circuit imprimé (ou carte mère) sur lequel le transformateur est destiné à être connecté.

Le circuit multicouche 60 comporte des vias d'interconnexion des extrémités des conducteurs électriques pour réaliser des accès flottants, l'accès Eh haute impédance série, à une extrémité des lignes L1 et L2 et l'accès Eb basse impédance parallèle à l'autre extrémité des lignes L1 et L2.

Les figures 5d et 5e montrent l'interconnexion entre conducteurs du transformateur des figures 5a, 5b et 5c.

L'extrémité moins large d'un conducteur interne 72 d'une des lignes L1 est reliée, par des vias 114 à travers la couche centrale Ci du substrat, à l'extrémité en vis-à-vis du conducteur interne 82 de l'autre ligne L2, pour réaliser l'accès Eh haute impédance série.

L'extrémité plus large du conducteur internes 72 de la ligne L1 est reliée par des vias 116 à l'extrémité du conducteur externe 86 en vis-à-vis de la ligne L2 pour former un des deux pôles de l'accès Eb basse impédance parallèle, l'autre pôle étant réalisé par la connexion, par des vias 118, de l'extrémité la plus large du conducteur interne 82 de la ligne L2 au conducteur externe 76, en vis-à-vis, de la ligne L1.

Les lignes L1, L2 du transformateur ont une largeur variable afin d'obtenir des rapports Rz d'impédance (ou de transformation) différents (en général, supérieurs) au rapport de 4 obtenu par des lignes coaxiales ou micro-ruban ayant une largeur constante.

Les lignes de largeur variable du transformateur selon l'invention permettent d'obtenir un rapport Rz de transformation entre l'impédance de l'accès Eh haute impédance et celle de l'accès Eb basse impédance pouvant être compris entre 2 et 9.

La manière de superposer les deux paires de conducteurs réalisant les lignes L1, L2 à l'aide d'un substrat épais permet de limiter au maximum le couplage entre elles afin d'éviter des interactions parasites. Pour cela, la couche de substrat centrale Ci est sensiblement plus épaisse que les couches de substrat externes Ce1, Ce2 du circuit multicouche (rapport d'épaisseur de l'ordre de 16 dans la réalisation présentée).

D'autre part, dans cette réalisation, la largeur des conducteurs électriques internes 72, 82 est plus grande que la largeur des conducteurs électriques externes 76, 86 de façon à obtenir un meilleur découplage entre les deux lignes L1 et L2.

La couche interne Ci peut être aussi réalisée par deux couches collées de même épaisseur, ce qui revient à réaliser un substrat multicouche à quatre couches parfaitement symétrique de fabrication simple et donnant un produit stable dans le temps.

Dans cet exemple de réalisation, l'impédance de l'accès Eh haute impédance série du transformateur est choisie légèrement inférieure à 50Ω, par exemple 46Ω, afin de disposer des lignes L1, L2 plus larges pour une meilleure tenue en puissance du transformateur. Dans ce cas, l'impédance Zf d'entrée, du côté impédance forte, de chaque ligne L1 ou L2 est de 23Ω.

L'impédance Zb de l'accès impédance faible de chaque ligne L1, L2 est choisie de 17Ω pour obtenir une impédance d'accès Eb basse impédance du transformateur de 8,5Ω.

La variation de largeur des pistes (ou métallisations) entre l'accès Eh haute impédance et l'accès Eb basse impédance du transformateur permet, dans cette réalisation, de passer de 46Ω à 8.5 ohms, soit un rapport d'impédance de l'ordre de 5.5.

Une variante de réalisation du transformateur selon l'invention consiste dans l'utilisation de matériau ferrite placé dans une partie centrale des conducteurs électriques des lignes L1, L2 afin d'étendre la bande passante vers les fréquences basses, mais cela au détriment du coût.

La figure 6 montre une vue simplifiée en perspective d'un étage amplificateur RF comportant le transformateur selon l'invention tel que représenté à la figure 5b. Le transformateur de la figure 6 est sous la forme d'une carte fille 128.

L'étage amplificateur comporte un circuit imprimé (ou carte mère) 130 sur lequel est monté un boîtier 132 comportant deux transistors pour montage en push-pull.

La carte fille 128 est enfichée dans la carte mère 130 et seuls 4 points de brasage 150, 152 (deux points seulement sont montrés sur la figure) sur les extrémités des conducteurs électriques externes 72, 76, des faces externes 74, 80 du circuit multicouche 60 sont nécessaires pour raccorder les lignes L1, L2 du transformateur à la carte mère. Ces points de brassage permettent à la fois la connexion et l'immobilisation de la carte fille 128 sur la carte mère 130, une forme asymétrique de la carte fille 128 assurant un détrompage aisé.

Le mode de réalisation du transformateur proposé en exemple aux figures 5a et 5b est basé sur un dessin de circuit permettant l'emploi d'une carte fille (circuit multicouche 60) destinée à être reportée verticalement sur la carte mère 130 amplificatrice de la figure 6. L'épaisseur de cette carte fille est de l'ordre de 2mm.

Le dessin des paires de pistes pour connecter le transformateur selon l'invention permet de réduire l'encombrement de cette carte fille au minimum. Notamment, les accès haute impédance Eh et basse impédance Eb du transformateur 128 sont fortement rapprochés afin de diminuer la longueur d'implantation sur la carte mère 130.

Dans la réalisation des figures 5a et 5b la longueur de la partie centrale du substrat comportant les accès haute Eh et basse impédance Eb est de 8.5 mm alors que la longueur nécessaire à la connexion du transformateur à lignes enroulées Ls2 de la figure 2b est bien plus importante (de l'ordre de 15 mm).

Enfin, la forme asymétrique de la carte fille 128 (soit le transformateur d'impédance) est adaptée à la disposition des éléments implantés sur la carte mère 130. Ainsi, grâce aux décrochements 110, 112 du circuit multicouche 60 la carte fille 128 passe au-dessus d'éléments 160, 162 d'adaptation d'impédance des transistors du boîtier 132 brasés sur la carte mère 130 tout en permettant leur accès.

Le transformateur en circuit multicouche selon l'invention présente les avantages suivants :
- un encombrement réduit en particulier au niveau des connexions sur la carte mère par rapport aux transformateurs de l'état de l'art, notamment du fait de la topologie proposée. Celle-ci autorise une découpe de carte permettant de surplomber des éléments du circuit de la carte mère (ou du circuit d'interconnexion) tout en respectant des contraintes drastiques de hauteur imposées dans certains équipements
- excellente reproductibilité par rapport aux solutions actuelles câblées manuellement,
- baisse des coûts des amplificateurs ou dispositifs RF utilisants le transformateur selon l'invention car des opérations de câblage manuel sont remplacées par un report simplifié d'une carte fille (le transformateur) elle même assez simple et petite. Le coût de la carte fille (et gain associé) dépend des quantités produites

Le transformateur d'impédances selon l'invention est adapté pour passer des puissances importantes, de l'ordre de quelques watts, avec peu de pertes radiofréquences.

## Revendications

1. Transformateur d'impédances fonctionnant dans les bandes de fréquences VHF et UHF ayant un accès Eb basse impédance et un accès Eh haute impédance, destiné à être connecté sur un circuit imprimé (130), ledit transformateur d'impédance étant constitué au moins :
- d'un circuit multicouche (60) comportant un grand côté (64) pour sa connexion sur le circuit imprimé, au mois trois couches, une première couche externe (Ce1) séparée d'une deuxième couche externe (Ce2) de même épaisseur (ex) par au moins une couche interne (Ci) d'épaisseur (ec) au moins quatre fois supérieure à l'épaisseur (ex) des couches externes, chaque couche externe comportant deux faces métallisées pour former des conducteurs électriques, une face interne (70, 80) comportant un conducteur électrique interne (72, 82) et une face externe (74, 84) comportant un conducteur électrique externe (76, 86) en vis-à-vis du conducteur électrique interne pour former une ligne (L1, L2) micro-ruban sur chacune des deux couches externes (Ce1, Ce2), les deux lignes micro-ruban (L1, L2) étant symétriques par rapport à un plan central (PC) du circuit multicouche (60) aux faces externes (74, 84), le circuit multicouche comportant :
- une connexion électrique (116, 118) entre l'extrémité du conducteur interne (72, 82) d'une (L1) des lignes micro-ruban et l'extrémité du conducteur externe (76, 86) de l'autre (L2) ligne micro-ruban pour réaliser ledit accès Eb base impédance, lesdites deux extrémités étant en vis-à-vis ;
- une autre connexion électrique (114) entre les deux autres extrémités des conducteurs électriques internes (72, 82) des deux lignes micro-ruban (L1, L2), pour réaliser ledit accès Eh haute impédance, lesdites autres extrémités étant en vis-à-vis ;
ledit accès Eb basse impédance et ledit accès Eh haute impédance étant sur le grand côté (64) du circuit multicouche (60) et à proximité l'une de l'autre pour limiter la surface de connexion avec le circuit imprimé (130).

2. Transformateur d'impédances VHF/UHF selon la revendication 1, **caractérisé en ce que** les lignes micro-ruban (L1, L2) symétriques comportent des impédances dont la valeur varie progressivement entre leurs deux extrémités, d'une impédance faible (Zb) à une impédance forte (Zf), afin de modifier le rapport de transformation d'impédances.

3. Transformateur d'impédances VHF/UHF selon l'une des revendications 1 ou 2, **caractérisé en ce que**, pour des raisons technologiques, la couche interne (Ci) est constituée de deux couches superposées, pour former un circuit multicouche à quatre couches parfaitement symétrique.

4. Transformateur d'impédances VHF/UHF selon l'une des revendications 1 à 3, **caractérisé en ce que** les conducteurs électriques (72, 76, 82, 86) des lignes micro-ruban (L1, L2) sont au moins partiellement sous forme de serpentin le long d'un même axe XX' parallèle au grand côté (64) du circuit multicouche comportant les accès haute Eh et basse Eb impédance, pour diminuer la taille du circuit multicouche.

5. Transformateur d'impédances VHF/UHF selon l'une des revendications 2 à 4, **caractérisé en ce que** les largeurs des conducteurs externes et internes varient progressivement, d'une de leurs extrémités à l'autre le long des lignes micro-ruban (L1, L2), d'une certaine largeur initiale (Le) vers une largeur plus faible (Lf) finale pour obtenir la variation progressive de ladite impédance faible (Zb) vers ladite impédance forte (Zf) des lignes micro-ruban (L1, L2).

6. Transformateur d'impédances VHF/UHF selon l'une des revendications 1 à 5, **caractérisé en ce que** les conducteurs électriques des lignes micro-ruban (L1, L2) comportent :
- des premières parties droites (100, 102) perpendiculaires au grand côté (62) du circuit multicouche (60) comportant les extrémités des conducteurs électriques formant les accès haute Eh et basse Eb impédance,
- des deuxièmes parties (104, 106), de part et d'autre des accès haute Eh et basse impédance Eb, en forme de serpentin selon un axe XX' parallèle au grand côté (62) du circuit multicouche (60),
- des troisièmes parties droites (108) parallèles à l'axe XX' par-dessus les parties des conducteurs électriques en forme de serpentin.

7. Transformateur d'impédances VHF/UHF selon l'une des revendications 1 à 6, **caractérisé en ce que** le grand côté (64) du circuit multicouche (60) comporte un décrochement respectif (110, 112), de part et d'autre des accès haute Eh et basse Eb impédance, de profondeur P ayant des bords parallèles au grand côté (62), les dits décrochements (110, 112) étant réalisés pour laisser de la place, sous le transformateur, à des composants éventuels situés sur le circuit imprimé (130) (ou carte mère) sur lequel le transformateur est destiné à être connecté.

8. Transformateur d'impédances VHF/UHF selon l'une des revendications 1 à 7, **caractérisé en ce que** l'épaisseur (ex) de chacune des couches externes est de 100µm, l'épaisseur (ec) de la couche interne (Ci) étant de 1600µm

9. Transformateur d'impédances VHF/UHF selon la revendication 8, **caractérisé en ce que** la couche interne (Ci) est formée par deux couches internes superposées de 800µm d'épaisseur chacune.

10. Transformateur d'impédances VHF/UHF selon l'une des revendications 1 à 9, **caractérisé en ce que** le rapport Rz de transformation entre l'impédance de l'accès Eh haute impédance et celle de l'accès Eb basse impédance peut être compris entre 2 et 9.

## Patentansprüche

1. Impedanztransformator, arbeitend in den Frequenzbändern VHF und UHF, besitzend einen niedrigimpedanten Zugang Eb und einem hochimpedanten Zugang Eh, bestimmt dazu, an eine gedruckte Leiterplatte (130) angeschlossen zu werden,
wobei der Impedanztransformator mindestens Folgendes beinhaltet:
- einen Multilayer-Kreislauf (60), beinhaltend eine große Seite (64) für dessen Anschluss an die gedruckte Leiterplatte, mindestens drei Layer, einen ersten äußeren Layer (Ce1), getrennt von einem zweiten äußeren Layer (Ce2) gleicher Stärke (ex) und von mindestens einem inneren Layer (Ci) einer Stärke (ec), die mindestens vier Mal größer ist als die Stärke (ex) der äußeren Layer, wobei jeder äußere Layer zwei metallisierte Seiten beinhaltet, um elektrische Leiter zu bilden, eine innere Seite (70, 80), beinhaltend einen inneren elektrischen Leiter (72, 82) und eine äußere Seite (74, 84), beinhaltend einen äußeren elektrischen Leiter (76, 86) gegenüber vom inneren elektrischen Leiter zum Bilden einer Mikrostreifen-Linie (L1, L2) auf jedem der äußeren Layer (Ce1, Ce2), wobei die beiden Mikrostreifen-Linien (L1, L2) symmetrisch zu einer mittleren Ebene (PC) vom Multilayer-Kreislauf (60) bis zu den äußeren Seiten (74, 84) sind, wobei der Multilayer-Kreislauf Folgendes beinhaltet:
- einen elektrischen Anschluss (116, 118) zwischen dem Ende des inneren Leiters (72, 82) einer (L1) der Mikrostreifen-Linien und dem Ende des äußeren Leiters (76, 86) der anderen (L2) Mikrostreifen-Linie zur Schaffung des niedrigimpedanten Zugangs Eb, wobei die beiden Enden einander gegenüber liegen;
- einen anderen elektrischen Anschluss (114) zwischen den beiden anderen Enden der inneren elektrischen Leiter (72, 82) der beiden Mikrostreifen-Linien (L1, L2) zur Schaffung des hochimpedanten Zugangs Eh, wobei die anderen Enden einander gegenüber liegen;
wobei der niedrigimpedante Zugang Eb und der hochimpedante Zugang Eh auf der großen Seite (64) des Multilayer-Kreislaufs (60) und nahe beieinander liegen, um die Anschlussfläche mit der gedruckten Leiterplatte (130) zu verringern.

2. VHF/UHF-Impedanztransformator nach Anspruch 1, **dadurch gekennzeichnet, dass** die symmetrischen Mikrostreifen-Linien (L1, L2) Impedanzen beinhalten, deren Wert progressiv zwischen ihren beiden Enden schwanken, von einer niedrigen Impedanz (Zb) bis zu einer hohen Impedanz (Zf), um das Impedanz-Transformationsverhältnis zu modifizieren.

3. VHF/UHF-Impedanztransformator nach einem der Ansprüche 1 oder 2, **dadurch gekennzeichnet, dass** der innere Layer (Ci) aus technologischen Gründen aus zwei übereinander liegenden Layern gebildet ist, um einen Multilayer-Kreislauf mit vier Layern zu bilden, welcher vollkommen symmetrisch ist.

4. VHF/UHF-Impedanztransformator nach einem der Ansprüche 1 bis 3, **dadurch gekennzeichnet, dass** die elektrischen Leiter (72, 76, 82, 86) der Mikrostreifen-Linien (L1, L2) mindestens teilweise in Schlangenlinienform entlang einer gleichen Achse XX' parallel zur großen Seite (64) des Multilayer-Kreislaufs liegen, welcher den hochimpedanten Zugang Eh und den niedrigimpedanten Zugang Eb beinhaltet, um die Größe des Multilayer-Kreislaufs zu verringern.

5. VHF/UHF-Impedanztransformator nach einem der Ansprüche 2 bis 4, **dadurch gekennzeichnet, dass** die Breiten der äußeren und inneren Leiter progressiv von einem ihrer Enden zum anderen entlang der Mikrostreifen-Linien (L1, L2) schwanken, von einer bestimmten Anfangsbreite (Le) bis zu einer geringeren Endbreite (Lf), um die progressive Schwankung von der niedrigen Impedanz (Zb) bis zur hohen Impedanz (Zf) der Mikrostreifen-Linien (L1, L2) zu erzielen.

6. VHF/UHF-Impedanztransformator nach einem der Ansprüche 1 bis 5, **dadurch gekennzeichnet, dass** die elektrischen Leiter der Mikrostreifen-Linien (L1, L2) Folgendes beinhalten:
- erste gerade Abschnitte (100, 102), welche rechtwinklig zur großen Seite (62) des Multilayer-Kreislaufs (60) liegen, beinhaltend die Enden der elektrischen Leiter, welche den hochimpedanten Zugang Eh und den niedrigimpedanten Zugang Eb bilden,
- zweite Abschnitte (104, 106) beidseits des hochimpedanten Zugangs Eh und des niedrigimpedanten Zugangs Eb, in Schlangenlinienform entlang einer Achse XX', welche parallel zur großen Seite (62) des Multilayer-Kreislaufs (60) ist,
- dritte gerade Abschnitte (108), welche parallel zur Achse XX' oberhalb der Abschnitte in Schlangenlinienform der elektrischen Leiter liegen.

7. VHF/UHF-Impedanztransformator nach einem der Ansprüche 1 bis 6, **dadurch gekennzeichnet, dass** die große Seite (64) des Multilayer-Kreislaufs (60) jeweils einen Rückschritt (110, 112) beidseits des hochimpedanten Zugangs Eh und des niedrigimpedanten Zugangs Eb beinhaltet, mit einer Tiefe P, mit Rändern, welche parallel zur großen Seite (62) sind, wobei die Rückschritte (110, 112) geschaffen sind, um Platz unterhalb des Transformators für eventuelle auf der gedruckten Leiterplatte (130) (oder Motherboard), zum Anschluss an welche der Transformator bestimmt ist, befindliche Bauteile zu lassen.

8. VHF/UHF-Impedanztransformator nach einem der Ansprüche 1 bis 7, **dadurch gekennzeichnet, dass** die Dicke (ex) eines jeden der äußeren Layer 100 µm beträgt, wobei die Dicke (ec) des inneren Layers (Ci) 1600 µm beträgt.

9. VHF/UHF-Impedanztransformator nach Anspruch 8, **dadurch gekennzeichnet, dass** der innere Layer (Ci) aus zwei übereinander liegenden inneren Layern einer Dicke von jeweils 800 µm gebildet ist.

10. VHF/UHF-Impedanztransformator nach einem der Ansprüche 1 bis 9, **dadurch gekennzeichnet, dass** das Transformationsverhältnis Rz zwischen der Impedanz des hochimpedanten Zugangs Eh und derjenigen des niedrigimpedanten Zugangs Eb zwischen 2 und 9 betragen kann.

## Claims

1. An impedance transformer operating in the VHF and UHF frequency bands, having a low-impedance access Eb and a high-impedance access Eh, intended to be connected to a printed circuit (130),
said impedance transformer being comprised of at least:
- a multilayer circuit (60) comprising a long side (64) for its connection to the printed circuit, at least three layers, a first outer layer (Ce1) separated from a second outer layer (Ce2) of the same thickness (ex) by at least one inner layer (Ci) of thickness (ec) at least four times greater than the thickness (ex) of the outer layers, each outer layer having two metallised faces to form electrical conductors, an internal face (70, 80) comprising an internal electrical conductor (72, 82) and an external face (74, 84) including an external electrical conductor (76, 86) facing the internal electrical conductor to form a microstrip line (L1, L2) on each of the two outer layers (Ce1, Ce2), the two microstrip lines (L1, L2) being symmetrical with respect to a central plane (PC) of the multilayer circuit (60) to the external faces (74, 84), the multilayer circuit comprising:
- an electrical connection (116, 118) between the end of the internal conductor (72, 82) of one (L1) of the microstrip lines and the end of the external conductor (76, 86) of the other (L2) microstrip line to produce said low- impedance access Eb, said two ends facing one another;
- another electrical connection (114) between the two other ends of the internal electrical conductors (72, 82) of the two microstrip lines (L1, L2), to produce said high-impedance access Eh, said other ends facing one another;
said low-impedance access Eb and said high-impedance access Eh being on the long side (64) of the multilayer circuit (60) and close to each other to limit the area of connection with the printed circuit (130).

2. The VHF/UHF impedance transformer according to Claim 1, **characterised in that** the symmetrical microstrip lines (L1, L2) have impedances the value of which varies progressively between their two ends, from a low impedance (Zb) to a high impedance (Zf) in order to modify the impedance transformation ratio.

3. The VHF/UHF impedance transformer according to either of Claims 1 or 2, **characterised in that**, for technological reasons, the inner layer (Ci) is comprised of two superposed layers to form a perfectly symmetrical multilayer circuit with four layers.

4. The VHF/UHF impedance transformer according to any of Claims 1 to 3, **characterised in that** the electrical conductors (72, 76, 82, 86) of the microstrip lines (L1, L2) are at least partially of serpentine shape along a common axis XX' parallel to the long side (64) of the multilayer circuit including the high-impedance access Eh and the low-impedance access Eb to reduce the size of the multilayer circuit.

5. The VHF/UHF impedance transformer according to any of Claims 2 to 4, **characterised in that** the widths of the external and internal conductors vary progressively from one of their ends to the other along the microstrip lines (L1, L2), from a certain initial width (Le) to a smaller final width (Lf) to obtain the progressive variation from said low impedance (Zb) to said high impedance (Zf) of the microstrip lines (L1, L2).

6. The VHF/UHF impedance transformer according to any of Claims 1 to 5, **characterised in that** the electrical conductors of the microstrip lines (L1, L2) comprise:
- straight first parts (100, 102) perpendicular to the long side (62) of the multilayer circuit (60) including the ends of the electrical conductors forming the high-impedance access Eh and the low-impedance access Eb,
- second parts (104, 106), on either side of the high-impedance access Eh and the low-impedance access Eb, of serpentine shape along an axis XX' parallel to the long side (62) of the multilayer circuit (60),
- straight third portions (108) parallel to the axis XX' over the portions of the electrical conductors of serpentine shape.

7. The VHF/UHF impedance transformer according to any of Claims 1 to 6, **characterised in that** the long side (64) of the multilayer circuit (60) comprises a respective cut-out (110, 112) on either side of the high-impedance access Eh and the low-impedance access Eb, of depth P, having edges parallel to the long side (62), said cut-outs (110, 112) being made to leave room, beneath the transformer, for any components located on the printed circuit (130) (or motherboard) to which the transformer is intended to be connected.

8. The VHF/UHF impedance transformer according to any of Claims 1 to 7, **characterised in that** the thickness (ex) of each of the outer layers is 100 µm, the thickness (ec) of the inner layer (Ci) being 1600 µm.

9. The VHF/UHF impedance transformer according to Claim 8, **characterised in that** the inner layer (Ci) is formed by two superposed inner layers each 800 µm thick.

10. The VHF/UHF impedance transformer according to any of Claims 1 to 9, **characterised in that** the transformation ratio Rz between the impedance of the high-impedance access Eh and the low-impedance access Eb can be between 2 and 9.
